# EUROPÄISCHE PATENTSCHRIFT

(11) **EP 3 968 815 B1**
(45) Veröffentlichungstag und Bekanntmachung des Hinweises auf die Patenterteilung: **19.04.2023**
(21) Anmeldenummer: 20724812.1
(22) Anmeldetag: 07.05.2020
(51) Int. Cl.: A47B 88/427

(54) **SEITENZARGE FÜR EINEN SCHUBKASTEN**
SIDE PANEL FOR A DRAWER
GLISSIÈRE LATÉRALE POUR TIROIR

(30) Priorität: 17.05.2019 DE 102019113106; 10.09.2019 DE 102019124304
(43) Veröffentlichungstag der Anmeldung: 23.03.2022
(73) Patentinhaber: Paul Hettich GmbH & Co. KG, 32278 Kirchlengern (DE)
(72) Erfinder: KLAUS, Stefan, 32257 Bünde (DE)
(74) Vertreter: Dantz, Jan Henning
(86) Internationale Anmeldenummer: PCT/EP2020/062723
(87) Internationale Veröffentlichungsnummer: WO 2020/233999

(56) Entgegenhaltungen:
- CN-A- 104 643 659
- DE-U1-202008 006 214
- US-A1- 2009 212 679

## Beschreibung

Die vorliegende Erfindung betrifft eine Seitenzarge für einen Schubkasten, mit einer Trägerschiene, die einen Auflageabschnitt zur Auflage eines Bodens und einen Wandabschnitt zur Fixierung von Wandelementen aufweist, wobei zwischen dem Auflageabschnitt und dem Wandabschnitt ein nutförmiger Kanal angeordnet ist, wobei in dem nutförmigen Kanal eine schwenkbar gelagerte Rastklinke angeordnet ist, die in einer Rastposition mit einem Vorsprung von einer Öffnung an einer Seitenwand des nutförmigen Kanals hervorsteht.

Die CN 103 142 043 und CN 104 643 659 A offenbaren jeweils einen Verriegelungsmechanismus zur Fixierung einer Schiene einer Auszugsführung an einer Seitenzarge, wobei der Verriegelungsmechanismus ein Gehäuse aufweist, an dem ein Sperrelement verschiebbar gelagert ist. Das Sperrelement ist über eine Feder in eine Verriegelungsposition vorgespannt und durchgreift mit einem Sperrabschnitt eine Öffnung an einem Träger, um an einer Öffnung einer Schiene der Auszugsführung zu verrasten. Die Montage eines solchen Verriegelungsmechanismus ist vergleichsweise aufwändig und setzt sich aus einer Vielzahl von Bauteilen zusammen. Zudem summieren sich die Toleranzen der relativ zueinander bewegbaren Bauteile.

US 2009/212679 offenbart eine Vorrichtung zur Befestigung eines Schubkastens an einer Schiene einer Auszugsführung mit einem ersten nach oben hervorstehenden Zapfen, der in eine Öffnung eines Bodens des Schubkastens und einen zweiten Zapfen, der in eine Seitenwand einfügbar ist.

DE 20 2008 006 214 offenbart eine Schubladenanordnung mit einem Seitenelement, das an einer Schiene einer Auszugsführung fixierbar ist.

Es ist daher Aufgabe der vorliegenden Erfindung, eine Seitenzarge für einen Schubkasten zu schaffen, an der eine Schiene einer Auszugsführung mit einfachen Mitteln festlegbar ist, wobei hohe Haltekräfte bereitgestellt werden.

Diese Aufgabe wird mit einer Seitenzarge mit den Merkmalen des Anspruches 1 gelöst.

Die erfindungsgemäße Seitenzarge umfasst einen Träger mit einem nutförmigen Kanal, an dem eine schwenkbare gelagerte Rastklinke angeordnet ist, die in einer Rastposition mit einem Vorsprung von einer Öffnung von einer Seitenwand des nutförmigen Kanals hervorsteht. Dadurch kann eine Schiene einer Auszugsführung an der Rastklinke fixiert werden, wobei der Verriegelungsmechanismus kompakt aufgebaut ist, indem die Rastklinke in dem nutförmigen Kanal angeordnet ist, was eine stabile Fixierung der Rastklinke mit guten Hebelverhältnissen ermöglicht, wodurch hohe Haltekräfte gewährleistet werden können. Zudem kann das Verriegelungsbauteil mit nur wenigen Bauteilen hergestellt werden.

Vorzugsweise ist die Rastklinke zwischen einem Boden des nutförmigen Kanals und einer Lasche oberhalb des Kanals benachbart zu dem Auflageabschnitt angeordnet. Der nutförmige Kanal kann in der montierten Position nach oben offen ausgebildet sein, wobei eine Lasche zur drehbaren Lagerung der Rastklinke wahlweise integral mit der Trägerschiene oder mit einem Wandabschnitt an der Seitenzarge ausgebildet sein kann. An der Lasche ist ein erstes Lager für die Rastklinke ausgebildet, wobei ein zweites Lager für die Rastklinke an einem Boden des nutförmigen Kanals vorgesehen sein kann, beispielsweise durch eine Öffnung.

Die Rastklinke ist erfindungsgemäß durch eine Feder in die Rastposition vorgespannt. Die Feder kann dabei als Schraubenfeder oder Blattfeder ausgebildet sein. Zur Fixierung der Feder kann beispielsweise ein Stift oder Lasche an dem nutförmigen Kanal montiert oder integral ausgebildet werden, um die Schraubenfeder aufzustecken oder die Blattfeder entsprechend zu fixieren.

In einer weiteren Ausgestaltung ist die Feder zum Vorspannen der Rastklinke integral mit dieser ausgebildet. Dabei können die Feder und die Rastklinke durch ein V-förmiges oder U-förmiges Bauteil gebildet sein, bei dem ein erster Schenkel zum Abstützen an einer Wand des nutförmigen Kanals dient und an einem zweiten Schenkel die Rastklinke ausgebildet ist, die in die Rastposition vorgespannt ist. Dadurch lassen sich Rastklinke und Feder auf einfache Weise in dem nutförmigen Kanal montieren.

An der Trägerschiene ist in einer weiteren Ausgestaltung eine Aufnahme zum Einstecken eines Endabschnittes einer verfahrbaren Schiene einer Auszugsführung vorgesehen. Die Aufnahme kann dabei durch einen integral ausgebildeten umgebogenen Führungsabschnitt ausgebildet sein, um eine nutförmige Aufnahme für die Schiene auszubilden. Die nutförmige Aufnahme kann dabei nach unten offen ausgebildet sein, während der nutförmige Kanal nach oben offen ausgebildet ist. An der Aufnahme ist vorzugsweise auf der zur Rastklinke gegenüberliegenden Seite eine Einführschräge ausgebildet, um die Montage der Schiene zu erleichtern. Zudem kann zur Fixierung der Schiene an der Trägerschiene ein Anschlag zur Begrenzung der Einstecktiefe ausgebildet sein. Der Anschlag kann dabei integral mit der Feder oder als an der Trägerschiene festgelegtes Formteil, beispielsweise aus Kunststoff ausgebildet sein. Optional kann ein solcher Anschlag klemmend an einer Stirnseite der verfahrbaren Schiene anliegen, um bei einem Abstoppen der verfahrbaren Schiene eine Relativbewegung zwischen der verfahrbaren Schiene und der Trägerschiene zu vermeiden.

In einer weiteren Ausgestaltung ist die Rastklinke mit mindestens einem Zapfen, vorzugsweise mit jeweils einem Zapfen an gegenüberliegenden Seiten, versehen oder an einer durchgängigen Achse befestigt, welche/r in mindestens eine Öffnung als Drehlager eingreift/en. Die Öffnung kann dann an dem Boden der Nut und/oder der Lasche oberhalb des Bodens vorgesehen sein. Alternativ kann die Rastklinke auch an einer schlitzförmigen Aufnahme eingesteckt sein und dort drehbar gelagert werden.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Schubkastens;
- Figur 2: eine Ansicht einer Seitenzarge des Schubkastens der Figur 1;
- Figur 3: eine Schnittansicht der Seitenzarge der Figur 2;
- Figur 4: eine perspektivische Explosionsdarstellung der Seitenzarge der Figur 2;
- Figur 5: eine perspektivische Ansicht der Seitenzarge der Figur 4;
- Figuren 6A bis 6C: mehrere Ansichten der Trägerschiene im Bereich der Rastklinke der Seitenzarge der Figur 5;
- Figur 7: eine perspektivische Explosionsdarstellung eines weiteren Ausführungsbeispiels einer Seitenzarge;
- Figur 8: eine Ansicht der Trägerschiene der Seitenzarge der Figur 7;
- Figur 9: eine perspektivische Explosionsdarstellung einer Trägerschiene mit einer Rastklinke gemäß einem weiteren Ausführungsbeispiel;
- Figur 10: eine Detailansicht der Trägerschiene der Figur 9;
- Figuren 11A und 11B: zwei Detailansichten der Trägerschiene der Figur 9 in der montierten Position;
- Figur 12: eine Ansicht einer Trägerschiene mit einer Rastklinke gemäß einem weiteren Ausführungsbeispiel;
- Figur 13: eine Ansicht der Trägerschiene der Figur 12 in einer montierten Position;
- Figur 14: eine Ansicht einer Trägerschiene mit einer Rastklinke gemäß einem weiteren Ausführungsbeispiel;
- Figuren 15A und 15B: zwei Ansichten der Trägerschiene der Figur 14 in der montierten Position;
- Figuren 16A und 16B: zwei Ansichten einer weiteren Ausführungsform einer Trägerschiene mit einer modifizierten Rastklinke;
- Figur 17: eine Ansicht einer Trägerschiene mit einem weiteren Ausführungsbeispiel einer Rastklinke bei der Montage;
- Figuren 18A und 18B: zwei Ansichten der Rastklinke der Figur 17;
- Figur 19: eine perspektivische Ansicht eines weiteren Ausführungsbeispiels einer Rastklinke bei der Montage;
- Figur 20: eine Ansicht der Rastklinke der Figur 19;
- Figur 21: eine gegenüber Figur 17 leicht modifizierte Rastklinke;
- Figur 22: eine Ansicht der Rastklinke der Figur 17 in der eingebauten Position;
- Figur 23: eine Ansicht eines separaten Anschlags, und
- Figur 24: eine Ansicht des Anschlages der Figur 23 in der montierten Position.

Ein Schubkasten 1 umfasst eine Frontblende 2 und eine Rückwand 4, die über zwei Seitenzargen 3 miteinander verbunden sind. An den Seitenzargen 3 ist ein Boden 5 festgelegt.

In Figur 2 ist eine Seitenzarge 3 gezeigt, die eine Trägerschiene 6 aus einem gebogenen Metallblech aufweist, an der eine Schiene 7 einer Auszugsführung festgelegt ist. Die Trägerschiene 6 umfasst einen Auflageabschnitt 60, der in der montierten Position horizontal ausgerichtet ist und auf dem ein Randabschnitt des Bodens 5 aufliegt.

In Figur 3 ist die Seitenzarge 3 mit dem Auflageabschnitt 60 teilweise im Schnitt dargestellt. Es ist erkennbar, dass an der Trägerschiene 6 eine Rastklinke 10 vorgesehen ist, mittels der die Schiene 7 der Auszugsführung fixiert ist. An der Schiene 7 der Auszugsführung ist ein Stopfen 9 vorgesehen, und die Rastklinke 10 liegt im Bereich des Stopfens 9 an einer Aussparung an der Schiene 7 an. Die Rastklinke 10 ist dabei durch eine Feder 11 in die Rastposition vorgespannt.

In Figur 4 ist die Seitenzarge 3 in einer perspektivischen Explosionsdarstellung gezeigt. Die Seitenzarge 3 umfasst die Trägerschiene 6, die den Auflageabschnitt 60 aufweist, und einen vertikalen Wandabschnitt 62, wobei zwischen dem vertikalen Wandabschnitt 62 und dem Auflageabschnitt 60 ein nutförmiger Kanal 61 ausgebildet ist. Die Seitenzarge 3 umfasst ein Wandelement 30, an dem eine umgebogene Lasche 31 mit einer Öffnung 32 ausgebildet ist. Das Wandelement 30 dient zur Fixierung einer plattenförmigen Wand 34, die an einem weiteren Wandelement 35 rückseitig gehalten ist. Das Wandelement 30 ist durch eine Abdeckung 33 überdeckt. Es ist auch möglich, die Seitenzarge 3 anders auszugestalten, beispielsweise ohne Wand 34 und mit durchgängigen Abdeckelementen.

In dem nutförmigen Kanal 61 ist die Rastklinke 10 angeordnet, die zwei Zapfen 12 aufweist und einen Vorsprung 13. Die Rastklinke 10 ist durch die Feder 11 in die Rastposition vorgespannt.

In Figur 5 ist die Seitenzarge der Figur 4 in einer montierten Position gezeigt. Wie insbesondere aus den vergrößerten Detailansichten der Figuren 6A, 6B und 6C hervorgeht, durchgreift der Vorsprung 13 der Rastklinke 10 eine Öffnung in einer Seitenwand 65 des nutförmigen Kanals 61. Auf einer Außenseite der Seitenwand 65 des nutförmigen Kanals ist ein umgebogener Führungsabschnitt 15 vorgesehen, so dass eine nach unten offene nutförmige Aufnahme für die Schiene 7 der Auszugsführung gebildet ist. Die Aufnahme 14 dient zur Führung eines Endabschnittes der Schiene 7, wobei auf der zur Rastklinke 10 gegenüberliegenden Seite eine Einführschräge 16 ausgebildet ist, um die Montage zu erleichtern. Integral mit der Einführschräge 16 ist der Führungsabschnitt 15 ausgebildet. Die Rastklinke 10 ist dabei mit einem Zapfen 12 an dem Boden 63 drehbar gelagert und ferner an der Öffnung 32 der Laschen 31, die an einer Oberseite des nutförmigen Kanals 61 angeordnet ist. Der Vorsprung 13 ist mit einer Anlaufschräge vorgesehen, so dass beim Einstecken eines Endabschnittes der Schiene 7 die Rastklinke 10 gegen die Kraft der Feder 11 verschwenken kann und dann in einer Öffnung oder Aussparung an der Schiene 7 verrastet, um die Schiene 7 gegen ein Herausziehen zu sichern.

In Figur 7 ist ein modifiziertes Ausführungsbeispiel mit einer Trägerschiene 6 und einem Wandelement 30 gezeigt, bei der die Rastklinke 10' nicht aus einem Kunststoffteil, sondern aus einem gebogenen Metallblech hergestellt ist. Die Rastklinke 10' ist ebenfalls in dem nutförmigen Kanal 61 zwischen der Lasche 31 und dem Boden 63 drehbar gelagert. Hierfür greift ein ringförmiges Lagerelement 12' in eine Öffnung 64 an dem Boden 63 des nutförmigen Kanals 61 ein. An der Oberseite greift das ringförmige Lagerelement 12' in eine Öffnung 32 an der Lasche 31 des Wandelementes 30 ein.

Die Feder 11 zum Vorspannen der Rastklinke 10' ist an einem Stift 17 aufgesteckt, der an einer Seitenwand des nutförmigen Kanals 61 fixiert wird. Optional kann der Stift 17 auch integral mit der Trägerschiene 6 durch einen umgebogenen Stift ausgebildet sein.

In Figur 8 ist die Trägerschiene 6 mit dem nutförmigen Kanal 61 sowie die Rastklinke 10' im Detail gezeigt. Die Rastklinke 10' kann zur Montage in den nutförmigen Kanal 61 eingesteckt werden, um dann das Wandelement 30 mit der Lasche 31 zu montieren.

In Figur 9 ist ein modifiziertes Ausführungsbeispiel gezeigt, bei dem die Trägerschiene 6 einen nutförmigen Kanal 61 aufweist, in dem die Rastklinke 10' und die Feder 11 angeordnet sind, wobei zur drehbaren Lagerung der Rastklinke 10' eine Achse 18 montiert wird. Die Achse 18 durchgreift zwei Laschen 19 (Figur 10) der Rastklinke 10'; wobei die Achse 18 an einem Ende an dem Boden 63 an einer Öffnung 64 fixiert wird und auf der gegenüberliegenden Seite an einer umgebogenen Lasche 66, an der eine Öffnung 67 ausgebildet ist, in die ein Ende der Achse 18 eingesteckt werden kann. Die Lasche 66 ist dabei integral mit der Trägerschiene 6 ausgebildet und in Verlängerung des Auflageabschnittes 60 angeordnet.

In den Figuren 11A und 11B ist die Trägerschiene 6 mit der Rastklinke 10' der Figur 9 in der montierten Position gezeigt. Die Rastklinke 10' befindet sich in dem nutförmigen Kanal 61 und wird durch eine Feder 11 in die Rastposition vorgespannt, die als Schraubenfeder ausgebildet ist. Die Feder 11 ist dabei auf den Stift 17 aufgesteckt, der an der Trägerschiene 6 fixiert ist. Der Vorsprung 13' der Rastklinke 10' durchgreift dabei eine Öffnung in einer Seitenwand 65 des nutförmigen Kanals 61 und kann zur Fixierung der Schiene 7 der Auszugsführung eingesetzt werden. Die nutförmige Aufnahme 14 mit dem Führungsabschnitt 15 ist wie bei den vorangegangenen Ausführungsbeispielen ausgebildet.

In Figur 12 ist ein weiteres Ausführungsbeispiel einer Trägerschiene 6 dargestellt, bei dem eine Rastklinke 10' in dem nutförmigen Kanal 61 montierbar ist. Bei diesem Ausführungsbeispiel ist statt der als Schraubenfeder ausgebildeten Feder 11 eine Feder 11' vorgesehen, die als Blattfeder ausgebildet ist und zwei Schenkel aufweist. Ein Schenkel ist an der Rastklinke 10' abgestützt und ein weiterer Schenkel an einer Seitenwand des nutförmigen Kanals 61, um die Rastklinke 10' in die Rastposition vorzuspannen. Die montierte Position ist in Figur 13 gezeigt. Die Rastklinke 10' ist an einer umgebogenen Lasche 66 der Trägerschiene und dem Boden 63 des nutförmigen Kanals 61 drehbar gelagert.

In Figur 14 ist ein weiteres Ausführungsbeispiel einer Trägerschiene mit einer Rastklinke 10" gezeigt, die an einer schlitzförmigen Aufnahme 68 der Trägerschiene drehbar gelagert ist. Die schlitzförmige Aufnahme 68 erstreckt sich dabei in den nutförmigen Kanal 61 hinein und weist einen nach oben offenen Schlitz auf, in den die Rastklinke 10" einsteckbar ist. Auch die Rastklinke 10" weist einen nach unten offenen Schlitz 12" auf, der auf die schlitzförmige Aufnahme 68 aufsteckbar ist, wobei die Rastklinke 10" an der schlitzförmigen Aufnahme 68 in einem gewissen Umfang drehbar gelagert ist. Die Rastklinke 10" umfasst ansonsten einen Vorsprung 13' und ist durch eine Feder 11 in die Rastposition vorgespannt, wie dies auch bei den vorangegangenen Ausführungsbeispielen erläutert wurde.

In den Figuren 15A und 15B ist die Rastklinke 10" in einer montierten Position gezeigt. Der Vorsprung 13' durchgreift eine Öffnung in der Seitenwand 65 des nutförmigen Kanals 61 und kann eine Schiene 7 der Auszugsführung fixieren. Die schlitzförmige Aufnahme 68 kann durch einen integral ausgebildeten Abschnitt an der Trägerschiene 6 ausgebildet sein oder optional auch durch ein zusätzliches Bauteil gebildet werden.

In Figur 16 ist ein weiteres Ausführungsbeispiel einer Trägerschiene 6 für eine Seitenzarge gezeigt, bei der in dem nutförmigen Kanal 61 eine modifizierte Rastklinke 110 angeordnet ist. Die Rastklinke 110 ist durch einen Schenkel einer Feder 111 gebildet, die im Wesentlichen V-förmig hergestellt ist und mit einem Schenkel 112 an dem Wandabschnitt 62 abgestützt ist. An der gegenüberliegenden Seite ist an dem zweiten Schenkel die Rastklinke 110 ausgebildet, die mit einem Vorsprung 113 durch eine Öffnung an der Trägerschiene 6 greift, um, wie bei den vorangegangenen Ausführungsbeispielen, eine Schiene einer Auszugsführung zu fixieren.

Die Feder 111 umfasst an dem Verbindungsabschnitt zwischen den beiden Schenkeln eine hülsenförmige Aufnahme 114, in die zur Fixierung der Feder 111 ein Stift durchgesteckt werden kann, der an dem Boden 63 des nutförmigen Kanals 61 und an einer Öffnung 32 einer Lasche 31 an dem Wandelement 30 fixiert werden kann.

In Figur 17 ist ein weiteres Ausführungsbeispiel einer Trägerschiene 6 mit einer modifizierten Feder 111' gezeigt. Die Feder 111' ist wie bei dem vorangegangenen Ausführungsbeispiel integral mit der Rastklinke 110 ausgebildet, an der ein Vorsprung 113 endseitig an einem Schenkel ausgeformt ist. Wie in den Figuren 18A und 18B im Detail gezeigt ist, ist die Feder 111' nicht V-förmig, sondern eher U-förmig ausgebildet und weist einen formstabilen Schenkel 112 mit einer nach außen ragende Lasche 117 auf, die an dem Wandabschnitt 62 des nutförmigen Kanals 61 abgestützt ist. Zusätzlich besitzt der Schenkel 112 noch eine obere und eine untere Lasche, mit denen die Feder 111' in dem nutförmigen Kanal 61 und beispielsweise an der Seitenzarge 3 festgelegt werden kann. Der formstabile Schenkel 112 besitzt zwei umgebogene Laschen 115, an denen jeweils eine Öffnung 116 zum Durchstecken eines Stiftes ausgebildet ist, beispielsweise um die Feder 111' in einer vorgespannten Position für die Montage zu sichern. Zudem kann die Feder 111' über einen Stift an dem Boden 63 des nutförmigen Kanals 61 und an der Öffnung 32 einer umgebogenen Lasche 31 an dem Wandabschnitt 30 fixiert werden.

In den Figuren 19 und 20 ist die Montage der Feder 111' mit der integral ausgebildeten federnden Rastklinke 110 gezeigt. Die Feder 111' ist durch einen Stift 100 in der Montageposition in einer vorgespannten Position gesichert, wobei der Stift die beiden umgebogenen Laschen 115 durchgreift und die Rastklinke 110 in einer vorgespannten Position sichert, wie dies auch in der vergrößerten Ansicht der Figur 20 gezeigt ist. Die Feder 111' kann in dieser Position in den nutförmigen Kanal 61 eingefügt werden. Wenn der Stift 100 aus den beiden umgebogenen Laschen 115 herausgezogen wird, verschwenkt die vorgespannte Rastklinke 110 zu einer Öffnung an einer Seitenwand 65 in dem nutförmigen Kanal 61, während der Schenkel 112 über die Lasche 117 an dem Wandabschnitt 62 abgestützt ist. Die Feder 111' kann an Profilierungen oder Öffnungen ohne weitere Befestigungsmittel an dem nutförmigen Kanal 61 gehalten werden. Optional kann ein Stift 100 an den umgebogenen Laschen 115 durchgesteckt werden, um die Feder 111' an der Trägerschiene 6 zu fixieren.

In Figur 21 ist ein gegenüber Figur 17 leicht modifiziertes Ausführungsbeispiel einer Feder 111' gezeigt. Die Feder 111' ist integral mit der Rastklinke 110 mit dem Vorsprung 113 ausgebildet. An dem Schenkel 112 ist die nach außen ragende Lasche 117 vorgesehen, die an dem Wandabschnitt 62 abgestützt ist. In Verlängerung des Schenkels 112 ist ein stegförmiger Anschlag 118 ausgebildet, der auf der Seite des Vorsprunges 113 hervorsteht.

Figur 22 zeigt die eingebaute Position der Feder 111' der Figur 21. Die Rastklinke 110 mit dem Vorsprung 113 ist in Eingriff mit einer verfahrbaren Schiene 7 einer Auszugsführung. Eine Stirnseite der verfahrbaren Schiene 7 liegt an dem Anschlag 118 an, der die Einstecktiefe beim Montieren der Schiene 7 begrenzt. Eine federnde Wirkung des Anschlags 118 resultiert des Weiteren in einer Verminderung von lauten Anschlaggeräuschen bei Bewegung der Schiene 7. Die verfahrbare Schiene 7 ist an einer Führungsschiene 8 der Auszugsführung verfahrbar gelagert.

Figur 23 zeigt einen separaten Anschlag 70, der zusammen mit einer Feder 111' der Figur 17 an einer Trägerschiene 6 montierbar ist. Der Anschlag 70 ist als Kunststoffformteil hergestellt und umfasst einen biegbaren Anschlagsteg 71, der als Schenkel eines U-förmigen Abschnittes 72 ausgebildet ist. Der Anschlag 70 umfasst ein in die Trägerschiene 6 einfügbares Einsteckteil 73 mit einer Anlaufschräge 75 zum Ausrichten einer verfahrbaren Schiene 7 bei der Montage. Ferner ist an dem Anschlag 70 eine Aufnahme 74 zum Einfügen einer Lasche 69 der Trägerschiene 6 ausgebildet, um den Anschlag in Einsteckrichtung an der Trägerschiene 6 zu fixieren.

Figur 24 zeigt den Anschlag 70 in einer an der Trägerschiene 6 montierten Position. Die Anlaufschräge 75 an dem Einsteckteil 73 ist gegenüber dem Vorsprung 113 angeordnet, so dass die verfahrbare Schiene 7 beim Einstecken in die Trägerschiene 6 durch die Anlaufschräge 75 in Richtung des Vorsprunges 113 bewegt wird. Die Einsteckbewegung wird durch den Anschlagsteg 71 begrenzt, der durch seine Elastizität laute Anschlaggeräusche vermeidet. Der Anschlag 70 ist gegen eine Bewegung in Einsteckrichtung durch die umgebogene Lasche 69 der Trägerschiene 6 gesichert, die in die Aufnahme 74 eingreift.

Optional kann an einer vorderen Kante der Trägerschiene 6 ein Dämpfungselement an einer Öffnung oder Aussparung montiert sein, beispielsweise ein Kunststoffelement oder ein Gummipuffer. Dadurch kann das Spiel zwischen der Trägerschiene und der Laufschiene ausgeglichen werden, und es werden Anschlaggeräusche vermieden oder reduziert. Alternativ kann das Dämpfungselement auch an einem Stopfen der Laufschiene angeordnet sein.

Die vorangegangenen Ausführungsbeispiele können beliebig miteinander kombiniert werden. Zudem können statt einer durchgängigen Trägerschiene 6, die sich im Wesentlichen über die gesamte Länge der Seitenzarge 3 erstreckt, auch mehrere einzelne Trägerschienen eingesetzt werden, wobei an mindestens einem dieser Abschnitte der Trägerschienen eine Rastklinke drehbar gelagert ist.

Zudem kann die Form der Rastklinken 10, 10' und 10" abgewandelt werden, um eine Verrastung einer Schiene der Auszugsführung zu gewährleisten. Der Vorsprung 13 kann an die Geometrie der Aussparung in der Schiene angepasst sein, um sowohl Zug- als auch Druckkräfte aufnehmen zu können.

### Bezugszeichenliste

- 1: Schubkasten
- 2: Frontblende
- 3: Seitenzarge
- 4: Rückwand
- 5: Boden
- 6: Trägerschiene
- 7: Schiene
- 8: Führungsschiene
- 9: Stopfen
- 10, 10', 10": Rastklinke
- 11, 11': Feder
- 12: Zapfen
- 12': Lagerelement
- 12": Schlitz
- 13, 13': Vorsprung
- 14: Aufnahme
- 15: Führungsabschnitt
- 16: Einführschräge
- 17: Stift
- 18: Achse
- 19: Lasche
- 30: Wandelement
- 31: Lasche
- 32: Öffnung
- 33: Abdeckung
- 34: Wand
- 35: Wandelement
- 60: Auflageabschnitt
- 61: Kanal
- 62: Wandabschnitt
- 63: Boden
- 64: Öffnung
- 65: Seitenwand
- 66: Lasche
- 67: Öffnung
- 68: Aufnahme
- 69: Lasche
- 70: Anschlag
- 71: Anschlagsteg
- 72: U-förmiger Abschnitt
- 73: Einsteckteil
- 74: Aufnahme
- 75: Anlaufschräge
- 100: Stift
- 110: Rastklinke
- 111, 111': Feder
- 112: Schenkel
- 113: Vorsprung
- 114: Aufnahme
- 115: Lasche
- 116: Öffnung
- 117: Lasche
- 118: Anschlag

## Patentansprüche

1. Seitenzarge (3) für einen Schubkasten (1), mit einer Trägerschiene (6), die einen Auflageabschnitt (60) zur Auflage eines Bodens (5) und einen Wandabschnitt (62) zur Fixierung von Wandelementen aufweist, wobei zwischen dem Auflageabschnitt (60) und dem Wandabschnitt (62) ein nutförmiger Kanal (61) angeordnet ist, wobei in dem nutförmigen Kanal (61) eine schwenkbar gelagerte Rastklinke (10, 10', 10", 110) angeordnet ist, die in einer Rastposition mit einem Vorsprung (13, 13') von einer Öffnung an einer Seitenwand (65) des nutförmigen Kanals (61) hervorsteht, wobei die Rastklinke (10, 10', 10") durch eine Feder (11, 11', 111, 111') in die Rastposition vorgespannt ist.

2. Seitenzarge nach Anspruch 1, **dadurch gekennzeichnet, dass** die Rastklinke (10, 10', 10", 110) zwischen einem Boden (63) des nutförmigen Kanals (61) und einer Lasche (66) oberhalb des Kanals (61) benachbart zu dem Auflageabschnitt (60) angeordnet ist.

3. Seitenzarge nach Anspruch 2, **dadurch gekennzeichnet, dass** die Lasche (66) integral mit der Trägerschiene (6) ausgebildet ist.

4. Seitenzarge nach einem der vorhergehenden Ansprüche, **dadurch gekennzeichnet, dass** die Feder (11, 11', 111, 111') als Schraubenfeder oder Blattfeder ausgebildet ist.

5. Seitenzarge nach einem der vorhergehenden Ansprüche, **dadurch gekennzeichnet, dass** die Feder (111, 111') integral mit der Rastklinke (110) ausgebildet ist.

6. Seitenzarge nach einem der vorhergehenden Ansprüche, **dadurch gekennzeichnet, dass** an der Trägerschiene (6) eine Aufnahme (14) zum Einstecken eines Endabschnittes einer verfahrbaren Schiene (7) einer Auszugsführung vorgesehen ist.

7. Seitenzarge nach Anspruch 6, **dadurch gekennzeichnet, dass** die Aufnahme (14) durch einen integral ausgebildeten umgebogenen Führungsabschnitt (15) ausgebildet ist, der eine nutförmige Aufnahme für die Schiene (7) ausbildet.

8. Seitenzarge nach Anspruch 6 oder 7, **dadurch gekennzeichnet, dass** an der Aufnahme (14) auf der zur Rastklinke (10, 10', 10") gegenüberliegenden Seite eine Einführschräge (16) ausgebildet ist.

9. Seitenzarge nach einem der vorhergehenden Ansprüche, **dadurch gekennzeichnet, dass** an der Trägerschiene (6) ein Anschlag (70, 118) zur Begrenzung der Einstecktiefe der verfahrbaren Schiene (7) ausgebildet ist.

10. Seitenzarge nach Anspruch 9, **dadurch gekennzeichnet, dass** der Anschlag (118) integral mit der Feder (111') ausgebildet ist.

11. Seitenzarge nach Anspruch 9, **dadurch gekennzeichnet, dass** der Anschlag (70) als an der Trägerschiene (6) festgelegtes Formteil aus Kunststoff ausgebildet ist.

12. Seitenzarge nach einem der vorhergehenden Ansprüche, **dadurch gekennzeichnet, dass** die Rastklinke (10, 10') an gegenüberliegenden Seiten zwei Zapfen aufweist, die jeweils in eine Öffnung als Drehlager eingreifen.

13. Seitenzarge nach einem der vorhergehenden Ansprüche, **dadurch gekennzeichnet, dass** die Rastklinke (10") in eine schlitzförmige Aufnahme (68) eingreift und dort drehbar gelagert ist.

14. Seitenzarge nach einem der vorhergehenden Ansprüche, **dadurch gekennzeichnet, dass** die Trägerschiene (6) aus einem gebogenen Metallblech hergestellt ist.

15. Möbel oder Haushaltsgerät mit mindestens einem Schubkasten (1) mit einer Seitenzarge (3) nach einem der vorhergehenden Ansprüche, an der eine verfahrbare Schiene (7) einer Auszugsführung festgelegt ist.

## Claims

1. A side panel (3) for a drawer (1), having a carrier rail (6), which has a support section (60) for supporting a bottom panel (5) and a wall section (62) for fixing wall elements, wherein a groove-like channel (61) is arranged between the support section (60) and the wall section (62), wherein a pivotably mounted detent latch (10, 10', 10", 110) is arranged in the groove-like channel (61), which protrudes in a detent position with a projection (13, 13') from an opening on a side wall (65) of the groove-like channel (61), wherein the detent latch (10, 10', 10") is pre-tensioned by a spring (11, 11', 111, 111') in the detent position.

2. The side panel according to Claim 1, **characterized in that** the detent latch (10, 10', 10", 110) is arranged between a bottom (63) of the groove-like channel (61) and a tab (66) above the channel (61) adjacent to the support section (60).

3. The side panel according to Claim 2, **characterized in that** the tab (66) is integrally formed with the carrier rail (6).

4. The side panel according to any one of the preceding claims, **characterized in that** the spring (11, 11', 111, 111') is formed as a coiled spring or leaf spring.

5. The side panel according to any one of the preceding claims, **characterized in that** the spring (111, 111') is integrally formed with the detent latch (110).

6. The side panel according to any one of the preceding claims, **characterized in that** a receptacle (14) for inserting an end section of a movable rail (7) of a pullout guide is provided on the carrier rail (6).

7. The side panel according to Claim 6, **characterized in that** the receptacle (14) is formed by an integrally formed bent-over guide section (15), which forms a groove-like receptacle for the rail (7).

8. The side panel according to Claim 6 or 7, **characterized in that** an insertion bevel (16) is formed on the receptacle (14) on the side opposite to the detent latch (10, 10', 10").

9. The side panel according to any one of the preceding claims, **characterized in that** a stop (70, 118) for delimiting the insertion depth of the movable rail (7) is formed on the carrier rail (6).

10. The side panel according to Claim 9, **characterized in that** the stop (118) is integrally formed with the spring (111').

11. The side panel according to Claim 9, **characterized in that** the stop (70) is formed as a molded part made of plastic fixed on the carrier rail (6).

12. The side panel according to any one of the preceding claims, **characterized in that** the detent latch (10, 10') has two journals on opposite sides, which each engage in an opening as pivot bearings.

13. The side panel according to any one of the preceding claims, **characterized in that** the detent latch (10") engages in a slot-like receptacle (68) and is rotatably mounted therein.

14. The side panel according to any one of the preceding claims, **characterized in that** the carrier rail (6) is produced from a bent metal sheet.

15. An item of furniture or household appliance having at least one drawer (1) having a side panel (3) according to any one of the preceding claims, on which a movable rail (7) of a pullout guide is fixed.

## Revendications

1. Châssis latéral (3) de tiroir (1) comportant :
- un rail porteur (6), un segment d'appui (60) pour l'appui d'un fond (5) ainsi qu'un segment de paroi (62) pour fixer des éléments de paroi,
- un canal (61) en forme de rainure entre le segment d'appui (60) et le segment de paroi (62),
- un verrou d'accrochage (10, 10', 10", 110) monté pivotant dans le canal en forme de rainure (61) et qui est en relief, en position d'accrochage, par une saillie (13, 13') d'une ouverture dans une paroi latérale (65) du canal en forme de rainure (61),
- le verrou d'accrochage (10, 10', 10") étant précontraint en position d'accrochage par un ressort (11, 11', 111, 111').

2. Châssis latéral selon la revendication 1,
**caractérisé en ce que**
le verrou d'accrochage (10, 10', 10", 110) est entre un fond (63) du canal en forme de rainure (61) et une patte (66) au-dessus du canal (61) au voisinage du segment d'appui (60).

3. Châssis latéral selon la revendication 2,
**caractérisé en ce que**
la patte (66) fait corps avec le rail porteur (6).

4. Châssis latéral selon l'une des revendications précédentes,
**caractérisé en ce que**
le ressort (11, 11', 111, 111') est un ressort hélicoïdal ou un ressort-lame.

5. Châssis latéral selon l'une des revendications précédentes,
**caractérisé en ce que**
le ressort (111, 111') faire corps avec le verrou d'accrochage (110).

6. Châssis latéral selon l'une des revendications précédentes,
**caractérisé en ce que**
un logement (14) est prévu dans le rail porteur (6), pour engager un segment d'extrémité d'un rail mobile (7) d'un guide d'extraction.

7. Châssis latéral selon la revendication 6,
**caractérisé en ce que**
le logement (14) est formé par un segment de guidage (15) recourbé intégralement, et qui forme un logement en rainure pour le rail (7).

8. Châssis latéral selon la revendication 6 ou 7,
**caractérisé en ce que**
une rampe d'engagement (16) est réalisée dans le logement (14) sur le côté opposé au verrou d'accrochage (10, 10', 10").

9. Châssis latéral selon l'une des revendications précédentes,
**caractérisé en ce que**
le rail porteur (6) comporte une butée (70, 118) pour limiter la profondeur d'engagement du rail mobile (7).

10. Châssis latéral selon la revendication 9,
**caractérisé en ce que**
la butée (118) fait corps avec le ressort (111'),

11. Châssis latéral selon la revendication 9,
**caractérisé en ce que**
la butée (70) est une pièce de forme en matière plastique, fixée au rail porteur (6).

12. Châssis latéral selon l'une des revendications précédentes,
**caractérisé en ce que**
le verrou d'accrochage (10, 10') comporte deux goujons sur les côtés opposés et qui pénètrent respectivement dans un orifice comme palier de rotation.

13. Châssis latéral selon l'une des revendications précédentes,
**caractérisé en ce que**
le verrou d'accrochage (10") pénètre dans un logement en forme de fente (68) et y est reçu de manière pivotante.

14. Châssis latéral selon l'une des revendications précédentes,
**caractérisé en ce que**
le rail porteur (6) est réalisé en une tôle de métal pliée.

15. Meuble ou appareil ménager comportant au moins un tiroir (1) avec un châssis latéral (3) selon l'une des revendications précédentes, auquel est fixé un rail mobile (7) d'un guide d'extraction.
